# EUROPÄISCHE PATENTSCHRIFT

(11) **EP 0 086 479 B1**
(45) Veröffentlichungstag und Bekanntmachung des Hinweises auf die Patenterteilung: **06.08.1986**
(21) Anmeldenummer: 83101392.5
(22) Anmeldetag: 14.02.1983
(51) Int. Cl.: H01J 61/073

(54) **Hochdruckentladungslampe**
High-pressure discharge lamp
Lampe à décharge à haute pression

(30) Priorität: 16.02.1982 DE 3205401
(43) Veröffentlichungstag der Anmeldung: 24.08.1983
(73) Patentinhaber: Patent-Treuhand-Gesellschaft für elektrische Glühlampen mbH, 81543 München (DE)
(72) Erfinder: Triebel, Walter, D-8078 Eichstätt (DE); Bunke, Heinz, D-8078 Eichstätt (DE)

## Beschreibung

Die Erfindung betrifft eine Hochdruckentladungslampe mit einem die Elektroden aus Wolfram und ein Edelgas umschliessenden Lampenkolben aus Quarz, an dessen rotationssymmetrischen Entladungsraum sich in der Längsachse an den zwei gegenüberliegenden Seiten je ein zylindrischer Kolbenschaft anschliesst und jeder Kolbenschaft an seinem Ende zusammen mit einem auf der Lampenlängsachse angeordneten Elektrodenstab, der mit der in den Entladungsraum ragenden Elektrode versehen ist, durch eine Einschmelzung gasdicht verschlossen ist, wobei ein den Elektrodenstab umgebendes Stützelement mit Spiel innerhalb des Kolbenschaftes angeordnet und zur Lagefixierung desselben in Richtung der Lampenlängsachse eine Druckfeder vorgesehen ist.

Auf Grund des relativ grossen Gewichtes der Elektroden bei den mit Gleichstrom betriebenen Lampen hat sich die Notwendigkeit von Stützelementen im Kolbenschaft gezeigt. Dabei sind verschiedene Lösungsmöglichkeiten bekannt geworden:
In der DE-C-1 132242 wird vorgeschlagen, als Stützelement eine im eingeschnürten Kolbenschaft mit Schlitzen und/oder Löchern versehene zylindrische Rolle aus Quarz anzuordnen, die mit ihrer Mantelfläche mit der Innenwand des Kolbenschaftes verschmolzen ist. Die DE-A-2623099 beschreibt ein nicht mit dem Kolbenschaft verschmolzenes Stützelement, wobei zusätzlich mehrere verschiedene und gleichzeitig angewandte Mittel zur Lagefixierung desselben in Richtung der Lampenlängsachse vorgesehen sind, die jedoch einerseits eine sehr genaue Justierung und andererseits eine Erwärmung des Kolbenschaftes der fertig eingeschmolzenen Lampe auf Erweichungstemperatur erfordern. In der DE-A-3029824 wurden diese Nachteile dadurch behoben, indem ein Stützelement mit seiner verrundeten Kante mittels einer Druckfeder gegen eine zuvor angebrachte Verengung zwischen dem Kolbenschaft und dem Entladungsgefäss gedrückt wird.

Der vorliegenden Erfindung liegt die Aufgabe zugrunde, das Stützelement derart anzuordnen und gegen axiale Verschiebung zu sichern, dass weder komplizierte Justiervorgänge noch Verformarbeiten am Entladungsgefäss vorgenommen werden müssen.

Diese Aufgabe wird erfindungsgemäss dadurch gelöst, dass bei einer Hochdruckentladungslampe mit den im Oberbegriff des Hauptanspruchs genannten Merkmalen die Druckfeder kraftschlüssig zwischen der Elektrode und dem Stützelement angeordnet ist, wodurch dieses mit der der Druckfeder abgewandten Stirnfläche federnd an einem Teil der Einschmelzung anliegt. Dabei ist die Länge des Stützelementes vorzugsweise derart bemessen, dass seine dem Entladungsraum zugewandte Stirnfläche diesen gegenüber dem Kolbenschaft im wesentlichen abschliesst. Die Führungseigenschaften des Stützelementes innerhalb des Kolbenschaftes werden ausserdem wesentlich verbessert, indem dessen Länge vorteilhaft grösser oder mindestens genauso gross wie dessen Durchmesser ist. Bei kleinen Lampen mit niedrigeren Leistungsstufen ist das Verhältnis der Länge des Stützelementes zum Durchmesser konstant, während bei grösseren Leistungsstufen das dem Entladungsraum zugewandte Ende des Stützelementes einen grösseren Durchmesser - zum Beispiel in Form eines abgesetzten und verrundeten Teilstückes - aufweist als das dem Entladungsraum abgewandte Ende. Das Stützelement besteht aus einem Material mit hohem Schmelzpunkt und einem Ausdehnungskoeffizient ähnlich dem des Entladungsgefässes. Hierfür ist z.B. Quarz oder Keramik besonders geeignet. Für die Druckfeder wird erfindungsgemäss ein Metall mit hohem Schmelzpunkt, wie z.B. Wolfram, verwendet.

Die Konstruktion hat den Vorteil, dass weder bei der Vorfertigung noch bei der fertig montierten und eingeschmolzenen Lampe Wärmebehandlungen irgendwelcher Art zur Verformung des Entladungsgefässes erforderlich sind, was wegen der spezifischen Eigenschaften des Materials nur von hochqualifizierten Fachkräften durchgeführt werden kann. Da das Stützelement an einem Teil der Einschmelzung anliegt, braucht beim Montieren und Einschmelzen der Lampenfüsse in das Entladungsgefäss nur auf den Elektrodenabstand im Entladungsraum geachtet zu werden. Die Länge des Stützelementes ist derart gewählt, dass nahezu der gesamte Hohlraum im Kolbenschaft für die Entladung nicht zugänglich ist. Dadurch ergeben sich die weiteren Vorteile, dass ein Verkanten der Stützelemente und damit eine mechanische Beschädigung der Innenoberfläche des Kolbenschaftes bei der Montage ausgeschlossen und das mit Edelgas zu füllende Volumen wesentlich verkleinert wird. Darüber hinaus bilden diese hinter den Elektroden gelegenen Massen kalte Stellen, an denen verdampftes Wolfram der Elektroden ohne negativen Einfluss auf die abgegebene Lichtmenge kondensieren kann.

Bevorzugte Ausführungsbeispiele der Erfindung werden nachfolgend anhand der Figuren beschrieben:
Figur 1 zeigt schematisiert eine fertige Hochdruckentladungslampe im Teilschnitt.
Figur 2 zeigt schematisiert einen montierten Fuss einer Hochdruckentladungslampe im Teilschnitt.

Die in der Figur 1 dargestellte Hochdruckentladungslampe 1 umschliesst mit ihrem etwa kugelförmig ausgₗibildeten Entladungsraum 2 die mittels der Elektrodenstäbe 3, 4 gehalterten, auf der Lampenlängsachse angeordneten und in den Entladungsraum 2 ragende Anode 5 und Kathode 6. Von gegenüberliegenden Seiten des Entladungsraumes ausgehend sind die die Elektrodenstäbe 3, 4 konzentrisch umgebenden, zylindrischen Kolbenschäfte 7, 8 angeordnet, deren Enden gasdicht mit den Elektrodenstäben 3, 4 verschmolzen sind. Die gasdichte Einschmelzung besteht aus der Anglasung 9 bzw. 10, dem Dom 11 (nur kathodenseitig sichtbar) sowie den Enden der Kolbenschäfte 7, 8. Auf den Elektrodenstäben 3,4 und von den Kolbenschäften 9, 10 mit Spiel umgeben ist jeweils ein Stützelement in Form eines Kapillarrohres 12, 13 aus Quarz angeordnet, wobei dieses mittels einer zwischen der Anode 5 bzw. der Kathode 6 und dem Kapillarrohr 12, 13 befindlichen Druckfeder 14, 15 aus Wolfram an die zugehörige Anglasung 9, 10 gedrückt wird. Die Kapillarrohre 12 bzw. 13 weisen eine Länge L von 25 mm bzw. 20 mm und einen Durchmesser D von ca. 7,5 mm auf. Das Verhältnis der Länge L zum Durchmesser D ist im vorliegenden Ausführungsbeispiel über die gesamte Länge konstant und beträgt für das anodenseitige Kapillarrohr 12 = 3,33 und für das kathodenseitige Kapillarrohr 13 = 2,67. Die Hochdruckentladungslampe 1 ist mit einer am Kolbenschaft 7 befindlichen Pumpspitze 16 verschlossen. Der ausserhalb der Einschmelzung befindliche Elektrodenstab 4 ist über ein Verbindungsstück 17 mit einer äusseren, als Litze ausgeführten Stromzuführung 18 verbunden. Beide Lampenenden sind mit einer Sockelhülse 19 bzw. 20 versehen. Ein Zünddraht 21 ist ausserhalb des Entladungsraums 2 entlanggeführt und umschlingt die jeweiligen Kolbenschäfte 7 und 8. Eine typische Hochdruckentladungslampe weist einen Xenonfülldruck von ca. 10 bar auf und wird an Gleichspannung mit einer elektrischen Leistung von 500 W betrieben.

Die Herstellung eines Lampenfusses (siehe auch Figur 2) für eine Hochdruckentladungslampe 1 erfolgt auf einfache Weise. Der Elektrodenstab 4 aus Wolfram wird zuerst mit einer Anglasung 10 versehen. Die Anglasung 10 weist einen gegenüber dem Wolfram abgestuften, kleineren Ausdehnungskoeffizient auf. Je nach Grösse und Leistungsaufnahme der Lampe besteht der nachfolgend aufzutragende Dom 11 aus einem oder mehreren Übergangsgläsern mit jeweils weit niedriger gelegenem Ausdehnungskoeffizient. Das letzte aufzubringende Material ist- ebenfalls wie der Wulst 22 - Quarzglas. An den Wulst 22 wird später das Ende des Kolbenschaftes 8 angeschmolzen. Auf den Elektrodenstab 4 wird nach Fertigstellung des Doms 11 das in dem Ausführungsbeispiel der Figur 2 einen verrrundeten Absatz 23 aufweisende Kapillarrohr 24 aus Quarz geschoben. Das Kapillarrohr 24 weist hier eine Länge L von ca. 20 mm und einen grössten Durchmesser D von ca. 10 mm auf. Das Verhältnis der Länge L zum Durchmesser D beträgt an der dem Entladungsraum zugewandten Seite 2,0 und ist somit kleiner als an der dem Entladungsraum abgewandten Seite. Das Kapillarrohr 24 ist auf dem Elektrodenstab 4 leicht verschiebbar. Im Anschluss daran wird - ebenfalls leicht verschiebbar - die Druckfeder 15 aus Wolfram auf den Elektrodenstab 4 geschoben. Zuletzt wird die Kathode 6 am freistehenden Ende des Elektrodenstabes 4 befestigt, wobei die Druckfeder 15 unter leichter Spannung steht und das Kapillarrohr 24 permanent gegen die Anglasung 10 gedrückt wird. Der so fertiggestellte Fuss wird in den zylindrischen Kolbenschaft 8 geschoben und nach entsprechender Positionierung im Entladungsraum 2 auf konventionelle Weise verschmolzen. Die zweite Lampenseite wird auf ähnliche Art hergestellt, wobei beim Einschmelzen dieses Lampenfusses in den Kolbenschaft 7 lediglich der Abstand der Elektroden 5 und 6 justiert werden muss. Vor der Weiterverarbeitung bis zur fertigen Lampe wird das überstehende Rohrstück 25 aus Quarz entfernt.

## Patentansprüche

1. Hochdruckentladungslampe (1) mit einem die Elektroden (5, 6) aus Wolfram und ein Edelgas umschliessenden Lampenkolben aus Quarz, an dessen rotationssymmetrischen Entladungsraum (2) sich in der Längsachse an den zwei gegenüberliegenden Seiten je ein zylindrischer Kolbenschaft (7, 8) anschliesst und jeder Kolbenschaft (7, 8) an seinem Ende zusammen mit einem auf der Lampenlängsachse angeordneten Elektrodenstab (3,4), der mit der in den Entladungsraum (2) ragenden Elektrode (5, 6) versehen ist, durch eine Einschmelzung (8, 10, 11) gasdicht verschlossen ist, wobei ein den Elektrodenstab (3, 4) umgebendes Stützelement (12, 13) mit Spiel innerhalb des Kolbenschaftes (7, 8) angeordnet und zur Lagefixierung desselben in Richtung der Lampenlängsachse eine Druckfeder (14, 15) vorgesehen ist, dadurch gekennzeichnet, dass die Druckfeder (14, 15) kraftschlüssig zwischen der Elektrode (5, 6) und dem Stützelement (12,13) angeordnet ist, wodurch dieses mit der der Druckfeder (14, 15) abgewandten Stirnfläche federnd an einem Teil der Einschmelzung (9, 10) anliegt.

2. Hochdruckentladungslampe nach Anspruch 1, dadurch gekennzeichnet, dass die Länge L des Stützelements (12, 13) derart bemessen ist, dass seine dem Entladungsraum (2) zugewandte Stirnfläche diesen gegenüber dem Kolbenschaft (7, 8) im wesentlichen abschliesst.

3. Hochdruckentladungslampe nach Anspruch 1 und 2, dadurch gekennzeichnet, dass das Verhältnis der Länge L des Stützelementes (12, 13) zum Durchmesser D über die gesamte Länge konstant ist.

4. Hochdruckentladungslampe nach Anspruch 1 und 2, dadurch gekennzeichnet, dass das Verhältnis der Länge L des Stützelementes (12, 13) zum Durchmesser D an der dem Entladungsraum zugewandten Seite kleiner ist als an der dem Entladungsraum abgewandten Seite.

5. Hochdruckentladungslampe nach Anspruch 1 bis 4, dadurch gekennzeichnet, dass das Verhältnis der Länge L des Stützelementes (12, 13) zum Durchmesser D gleich oder grösser als eins ist.

## Claims

1. A high-pressure discharge lamp (1) with a lamp envelope of quartz that includes the electrodes (5, 6) of tungsten and a rare gas and at whose rotation symmetrical discharge space (2) there extend in the longitudinal axis cylindrical envelope shafts (7, 8) at the two opposite sides thereof, each envelope shaft (7, 8) being hermetically sealed by a seal (8, 10, 11) at its end including an electrode rod (3, 4) disposed on the longitudinal lamp axis, the electrode rod being provided with an electrode (5, 6) projecting into the discharge space, with a support element (12, 13) surrounding the electrode rod (3, 4) in spaced relation with the envelope shaft (7, 8) and with a compression spring (14, 15) being provided to fix the support element in position in the direction of the longitudinal lamp axis, characterized in that the compression spring (14, 15) is disposed in force-locking engagement between the electrode (5, 6) and the support element (12, 13) whereby the front of the support element facing away from the compression spring (14, 15) abuts a portion of the seal (9, 10).

2. A high-pressure discharge lamp as claimed in claim 1, characterized in that the length L of the support element (12, 13) is so dimensioned that its front facing the discharge space (2) substantially closes the discharge space off from the envelope shaft (7, 8).

3. A high-pressure discharge lamp as claimed in claims 1 and 2, characterized in that the ratio of the length L of the support element (12,13) to the diameter D is constant over the entire length.

4. A high-pressure discharge lamp as claimed in claims 1 and 2, characterized in that the ratio of the length L of the support element (12,13) to the diameter D is smaller at the side facing the discharge space than at the side facing away from the discharge space.

5. A high-pressure discharge lamp as claimed in claims 1 to 4, characterized in that the ratio of the length L of the support element (12,13) to the diameter D is equal to or larger than one.

## Revendications

1. Lampe à décharge à haute pression (1), comportant une ampoule de quartz qui renferme les électrodes (5, 6) en tungstène et un gaz rare, et à la chambre de décharge (2) à symétrie de révolution de laquelle une partie longiligne cylindrique (7, 8) respective se raccorde dans l'axe longitudinal, des deux côtés opposés, chaque partie longiligne (7, 8) étant obturée à son extrémité avec étanchéité aux gaz, à l'aide d'un scellement (8, 10, 11), conjointement à une barrette (3, 4) d'électrode située dans l'axe longitudinal de la lampe et pourvue de l'électrode (5, 6) s'engageant dans la chambre de décharge (2), un élément de soutien (12, 13) entourant ladite barrette (3, 4) d'électrode étant logé avec jeu à l'intérieur de la partie longiligne (7, 8), et un ressort de pression (14, 15) étant prévu dans la direction de l'axe longitudinal de la lampe pour maintenir cet élément fermement à demeuret caractérisée par le fait que le ressort de pression (14,15) est interposé à force entre l'électrode (5, 6) et l'élément de soutien (12, 13), de sorte que ce dernier est appliqué élastiquement, par sa face frontale tournée à l'opposé du ressort de pression (14, 15), contre une partie dudit scellement (9, 10).

2. Lampe à décharge à haute pression selon la revendication 1, caractérisée par le fait que la longueur L de l'élément de soutien (12, 13) est dimensionnée de façon que sa face frontale tournée vers la chambre de décharge (2) obture sensiblement cette dernière par rapport à la partie longiligne (7, 8) de l'ampoule.

3. Lampe à décharge à haute pression selon les revendications 1 et 2, caractérisée par le fait que le rapport entre la longueur L de l'élément de soutien (12, 13) et le diamètre D est constant sur toute la longueur.

4. Lampe à décharge à haute pression selon les revendications 1 et 2, caractérisée par le fait que le rapport entre la longueur L de l'élément de soutien (12, 13) et le diamètre D est plus petit, du côté tourné vers la chambre de décharge, que du côté tourné à l'opposé de cette chambre de décharge.

5. Lampe à décharge à haute pression selon les revendications 1 à 4, caractérisée par le fait que le rapport entre la longueur L de l'élément de soutien (12, 13) et le diamètre D est égal ou supérieur à un.
